# FASCICULE DE BREVET EUROPEEN

(11) **EP 2 943 107 B1**
(45) Date de publication et mention de la délivrance du brevet: **19.06.2019**
(21) Numéro de dépôt: 14706344.0
(22) Date de dépôt: 12.01.2014
(51) Int. Cl.: A47L 13/59

(54) **DISPOSITIF D'ESSORAGE À LOGEMENT DÉFORMABLE**
AUSPRESSVORRICHTUNG MIT EINEM VERFORMBAREN GEHÄUSE
WRINGING DEVICE WITH A DEFORMABLE HOUSING

(30) Priorité: 14.01.2013 FR 1350315
(43) Date de publication de la demande: 18.11.2015
(73) Titulaire: LBD MAISON, 93420 Villepinte (FR)
(72) Inventeur: LEBLANC, Sandrine, 93600 Aulnay Sous Bois (FR); POUSSIN, Mickaël, 95240 Cormeilles en Parisis (FR)
(74) Mandataire: Cabinet BARRE LAFORGUE & associés
(86) Numéro de dépôt international: PCT/OA2014/000001
(87) Numéro de publication internationale: WO 2014/109650

(56) Documents cités:
- EP-A1- 1 743 565
- EP-A2- 1 234 538
- DE-A1-102004 038 244
- FR-A1- 2 817 140

## Description

La présente invention concerne un dispositif d'essorage d'un système de nettoyage pour balai, tel qu'une serpillère ou tout autre linge de nettoyage pour balai. L'invention concerne également un ensemble de nettoyage comprenant un tel dispositif d'essorage.

Il est connu un dispositif d'essorage comportant une grille d'essorage formée de manière monobloc - par exemple par moulage par injection de matière plastique - avec un corps adapté à être en appui sur un seau. L'essorage du système de nettoyage est alors réalisé en pressant le système de nettoyage contre la grille d'essorage. Le liquide initialement contenu dans le système de nettoyage est alors reçu directement dans le seau.

La grille peut être bombée pour recevoir le système de nettoyage.

Toutefois, ce type de dispositif d'essorage ne permet pas d'obtenir un essorage tout à fait satisfaisant du système de nettoyage. En effet, seule la partie du système de nettoyage (en particulier de la serpillère) en contact avec la grille peut être efficacement essorée. Cependant, la majeure partie du système de nettoyage est pressée contre elle-même, ne permettant pas ainsi au liquide d'être évacué, il est tout au mieux déplacé d'une partie du système de nettoyage vers une autre.

Partant de ce constat, le but de la présente invention est de fournir un dispositif d'essorage du système de nettoyage pour balai améliorant la situation.

Un dispositif d'essorage est divulgué par EP1743565 A1, un autre dispositif d'essorage est divulgué par EP1234538 A2.

L'objectif de l'invention est résolu par un dispositif d'essorage selon la revendication 1.

A cette fin, la présente invention propose un dispositif d'essorage d'un système de nettoyage pour balai, notamment pour balai à plat, le dispositif d'essorage comprenant une première et une deuxième grilles entrecroisées formant les parois d'un logement d'essorage du système de nettoyage à l'intérieur du dispositif d'essorage, les première et deuxième grilles étant adaptées à être déplacée relativement l'une par rapport à l'autre pour déformer le logement.

Suivant des modes de réalisation préférés, le dispositif d'essorage comprend une ou plusieurs des caractéristiques suivantes :
- des moyens de maintien du dispositif d'essorage sur un rebord d'un seau pour disposer le dispositif d'essorage au-dessus du seau ;
- les première et deuxième grilles sont formées au niveau d'une extrémité d'une première et d'une deuxième plaques, respectivement, le dispositif d'essorage comprenant un corps solidaire des moyens de maintien, les première et deuxième plaques étant adaptées à être fixer au corps, notamment au moyen de clips ;
- une portion d'extrémité de la deuxième grille s'étend au-delà de la première grille ;
- la portion d'extrémité de la deuxième grille forme des moyens d'arrêts pour empêcher que la deuxième grille ne se déplace par rapport à la première grille de manière que les première et deuxième grilles ne s'entrecroisent plus ;
- les première et deuxième plaques délimitent une ouverture de passage évasée du système de nettoyage vers le logement ;
- une rainure de guidage d'un balai est formée sur au moins une parmi la première et la deuxième plaques au niveau de l'ouverture de passage ;
- les première et deuxième grilles sont agencées de sorte à former une section en U, la première grille formant une première branche de la section en U, la deuxième grille formant la deuxième branche et la base de la section en U.

L'invention propose également Ensemble de nettoyage comprenant un seau comportant un rebord et un dispositif d'essorage tel que décrit précédemment adapté à être maintenu au-dessus du seau par appui sur le rebord du seau.

Suivant des modes de réalisation préférés, l'ensemble de nettoyage comprend une ou plusieurs des caractéristiques suivantes :
- un balai à plat ;
- le balai comprend un manche de préhension du balai, une platine de fixation d'un système de nettoyage pour balai, disposée à une extrémité du manche et un système de nettoyage pour balai adapté à être fixé sur la platine de fixation ;
- la platine de fixation du balai comporte au moins deux tétons montés libre en rotation sur la platine de fixation, le système de nettoyage comportant des oeillets de fixation adaptés à coopérer avec les tétons de la platine pour permettre le passage des tétons dans les oeillets dans une première position relative des tétons par rapport aux oeillets, et pour empêcher le passage des tétons dans les oeillets dans une deuxième position relative des tétons par rapport aux oeillets ;
- la platine du balai comporte une première et une deuxième parties de platine articulées ensemble pour pouvoir être rabattues l'une contre l'autre, dans le prolongement du manche de préhension du balai ;
- les tétons sont adaptés à être reçus dans la ou, le cas échéant, les rainures de guidage des première et deuxième plaques lors de l'insertion du balai dans l'ouverture de passage ;
- la platine présente une saillie adaptée à être reçue dans l'une des rainures de guidage des première et deuxième plaques lors de l'insertion du balai dans l'ouverture de passage.

D'autres caractéristiques et avantages de l'invention apparaîtront à la lecture de la description qui suit d'un mode de réalisation préféré de l'invention, donnée à titre d'exemple et en référence aux dessins annexés.
La figure 1 représente une vue en perspective d'un dispositif d'essorage.
La figure 2 représente une vue éclatée en perspective du dispositif d'essorage de la figure 1.
La figure 3 représente une vue de dessus en perspective d'un balai à plat.
La figure 4 représente une vue de dessus en perspective d'un ensemble de nettoyage comportant le balai à plat de la figure 3, un seau et le dispositif d'essorage de la figure 1.
La figure 5 représente une vue de côté du dispositif d'essorage de la figure 1 dans lequel une serpillère est en position d'essorage.

La description qui suit traite d'un exemple de dispositif d'essorage d'un système de nettoyage pour balai. À titre d'exemple non limitatif, le système de nettoyage considéré ici est une serpillère, étant entendu que tout autre système de nettoyage pour balai peut être mis en oeuvre, notamment tout système de nettoyage pour balai comportant un linge de nettoyage, tel qu'une housse de nettoyage qui vient recouvrir une platine d'un balai, ou, de manière encore plus générale, une nappe souple adaptée au nettoyage. Un exemple d'une telle nappe souple est une nappe de franges du type mise en oeuvre sur les balais à franges.

Un exemple de dispositif d'essorage 10 d'une serpillère est illustré sur les figures 1 et 2.

Le dispositif d'essorage 10 tel qu'illustré est constitué d'un corps 12, et de deux plaques 14, 16 fixées sur le corps 12.

Le corps 12 comporte essentiellement trois parties :
- deux ailes latérales 18, 20 ; et
- une partie centrale 22 sensiblement cylindrique de section rectangulaire, sur laquelle sont fixée les deux plaques 14, 16.

Chaque aile latérale 18, 20 forme une rainure 24, 26 adaptée à recevoir un rebord d'un seau d'eau, pour maintenir le corps 12 (et donc le dispositif d'essorage 10) en position au-dessus du seau. En l'espèce, pour assurer un meilleur maintien du dispositif d'essorage sur un seau - qui comporte généralement un rebord coudé - chaque aile latérale 18, 20 présente une ou de préférence plusieurs languettes 28. Les languettes 28 s'étendent dans la rainure 24, 26 formée par l'aile latérale 18, 20. Ces languettes s'étendent sensiblement parallèlement au fond de la rainure 24, 26 (c'est-à-dire qu'en position d'utilisation, les languettes s'entendent sensiblement horizontalement). Ces languettes 28 permettent de coopérer avec le rebord coudé du seau - lequel est reçu entre le fond de la rainure 24, 26 et la languette 28 - pour assurer une plus grande stabilité du dispositif d'essorage 10 au-dessus de celui-ci.

Par ailleurs, comme indiqué précédemment, la partie centrale 22 assure la fixation des plaques 14, 16. Ici, les plaques 14, 16 sont clippées sur la partie centrale 22 au moyen d'ergots 30 à cran, réalisés sur les plaques 14, 16, qui sont reçus en force dans des ouvertures 32 réalisées dans la partie centrale cylindrique 22 du corps 12. En l'espèce, on utilise quatre couples ergot/ouverture par plaque 14, 16, les couples ergot/ouverture formant, pour chaque plaque 14, 16, les sommets d'un rectangle. On assure ainsi une fixation rapide et efficace des plaques 14, 16 sur le corps 12. En outre, les ergots, respectivement les ouvertures, peuvent être réalisés rapidement et pour un coût réduit au cours du moulage par injection des plaques, respectivement du corps. En outre, il peut être prévu que les ergots soient réalisés sur le corps et ouvertures correspondantes sur les plaques. Cependant, ce mode de réalisation apparaît moins favorable. En effet, dans ce cas, les ergots peuvent faire saillie dans une ouverture de passage 34 (décrite plus en détail ci-après) et alors entraver l'insertion d'un balai à serpillère dans le dispositif d'essorage 10.

On va maintenant décrire de manière plus détaillée les plaques 14, 16, notamment en référence à la figure 2.

La première plaque 14 est de forme sensiblement plane. A une de ses extrémités 36 - destinée à être l'extrémité supérieure - la première plaque 14 est légèrement bombée. La plaque 14 comprend une rainure centrale 38. Enfin, à son extrémité 40, opposée à l'extrémité supérieure 36, la première plaque 14 comporte une première grille 42. Par grille, on entend ici et dans le reste de la présente description, une suite de barreaux parallèles et non un quadrillage de barreaux.

La deuxième plaque 16 présente une structure sensiblement identique à celle de la première plaque 14 au niveau de son extrémité supérieure 44 légèrement bombée. La deuxième plaque 16 comporte également une rainure 46. Cependant, au niveau de son extrémité inférieure 48, la deuxième plaque 16 comporte une deuxième grille 50 courbe. La surface extérieure de chaque barreau de la deuxième grille 50 comporte une protubérance 53. La protubérance 53 est de préférence réalisée au voisinage du sommet de chaque barreau, c'est-à-dire sensiblement au point destiné à être le plus bas en utilisation. En outre, l'extrémité des barreaux formant la deuxième grille 50 présente une surépaisseur.

Lorsque les première 14 et deuxième 16 plaques sont fixées sur le corps 12 du dispositif d'essorage 10, les barreaux de la deuxième grille 50 s'entrecroisent avec les barreaux de la première grille 42. Les première 42 et deuxième grilles 50 forment alors un logement 51. Les parois de ce logement ont une section en U, la première grille 42 formant une barre du U alors que la deuxième grille 50 forme la deuxième barre et l'âme du U.

En outre, l'extrémité des barreaux de la deuxième grille 50 sont alors reçus dans des rainures complémentaires (non visibles sur les figures) formées dans le corps 12.

Le dispositif d'essorage 10 peut par exemple être vendu en kit, ensemble avec un seau 52 et, éventuellement, un balai 54, notamment un balai à plat.

Le dispositif d'essorage 10, le seau 52 et le balai 54 peuvent être réalisés par injection plastique à partir de matériaux non élastomères, notamment le polypropylène (PP), l'acrylonitrile butadiène styrène (ABS), le polyéthylène (PE) et le polyoxyméthylène (POM).

Comme illustré sur la figure 3, un balai à plat 54 comprend un manche de préhension 56 du balai, une platine 58 de fixation d'une serpillère de nettoyage 60, la platine 58 étant disposée à une extrémité du manche de préhension 56. La platine 58 peut être formée de deux portions de platines articulées pour pouvoir être rabattues l'une vers l'autre, dans le prolongement du manche de préhension 56 du balai 54.

De plus, une saillie 61 - en l'espèce une nervure - est formée sur la surface supérieure d'une des portions de la platine 58. La saillie 61 est formée de telle façon que lorsque les deux portions de la platine 58 sont rabattues dans le prolongement du manche de préhension 56, la saillie 61 s'étend également dans le prolongement du manche de préhension 56.

Comme illustré sur la figure 4, la serpillère 60, qui présente une forme allongée, comporte deux oeillets au voisinage de chacune de ses extrémités. Pour fixer la serpillère de nettoyage 60 sur la platine 58, la platine peut comporter deux tétons 62 (ou clefs) montés rotatifs sur la platine 58 de telle sorte que :
- dans une première position des tétons 62, ces derniers puissent être insérés à travers les oeillets dans la serpillère de nettoyage 60, alors que
- dans une deuxième position des tétons 62, les tétons 62 ne peuvent plus passer à travers les oeillets.

En l'espèce, ceci est réalisé en choisissant des tétons en T, dont la longueur est égale à la longueur des oeillets, les oeillets ayant une largeur inférieure à leur longueur. En variante, les tétons pourraient être en L.

L'utilisation des oeillets et des tétons 62 permet une fixation particulièrement simple et intuitive de la serpillère 60 sur le balai à plat 54, contrairement par rapport aux dispositifs utilisant une fixation par bouton pression, notamment.

Le fonctionnement du dispositif d'essorage 10 va maintenant être décrit en regard des figures 4 et 5.

Le dispositif d'essorage 10 est disposé au-dessus du seau 52, le rebord du seau venant en appui dans le fond des rainures 24, 26 formées par les ailes latérales 18, 20 du corps 12. En outre, les languettes 28 viennent assurer la stabilité de la position du dispositif, le rebord courbé du seau 52 étant pincé entre les languettes 28 et le fond des rainures 24, 26 des ailes latérales 18, 20.

Pour essorer la serpillère de nettoyage 60 montée sur la platine 58 du balai à plat 54, on replie les deux portions de platine l'une vers l'autre, de sorte que la serpillère de nettoyage 60 pend au bout du balai à plat 54. On introduit alors la serpillère de nettoyage dans le dispositif d'essorage 10, jusque dans le logement 51 délimité par les première et deuxième grilles 42, 50. Cette insertion est favorisée du fait que les première 14 et deuxième 16 plaques sont courbées au niveau de leur extrémité supérieure de sorte que les deux plaques fixées sur le corps délimitent une ouverture de passage 34 évasée vers le haut.

En outre, l'insertion de la serpillère peut être guidée par la réception des tétons 62 et, le cas échéant, de la saillie 61 de la platine dans les rainures 38, 46 formées dans les premières et deuxièmes plaques 14, 16. L'insertion de la serpillère dans le logement est ainsi plus aisée.

Enfin, on presse la serpillère vers le fond du logement 51 délimité par les première et deuxième grille 42, 50. Du fait de cette pression, verticale, la deuxième grille 50 se déforme. La portion des barreaux de la deuxième grille 50 qui s'étendait initialement au-delà de la première guide 42, se déplacent en direction du logement 51. En d'autres termes, la section en U du logement 51 se déforme et l'âme du U devient plus large. Ce déplacement d'une portion des barreaux de la deuxième grille 50 est cependant limité, du fait que l'extrémité des barreaux de la deuxième grille 50 présente une surépaisseur qui vient en butée contre une surface de la rainure formée dans le corps, dans laquelle les barreaux sont reçus.

On déforme ainsi le logement pour augmenter la surface de contact entre la serpillère de nettoyage 60 et la surface grillagée du logement. On assure ainsi un essorage plus efficace de la serpillère par rapport aux dispositifs connus de l'art antérieur.

De plus, la protubérance 53, réalisée sur chaque barreau de la deuxième grille, permet un drainage du liquide issu de l'essorage de la serpillère 60 vers le seau 12, évitant la stagnation du liquide au niveau de la deuxième grille 50. L'efficacité de l'essorage de la serpillère 60 est ainsi améliorée.

Bien entendu, la présente invention n'est pas limitée aux exemples et au mode de réalisation décrits et représentés, mais elle est susceptible de nombreuses variantes accessibles à l'homme de l'art.

Ainsi, les deux grilles pourraient être de forme sensiblement symétrique, la pression du balai sur ces deux grilles provoquant alors une déformation des deux grilles.

En outre, les moyens d'arrêt pour empêcher que la deuxième grille ne se déplace par rapport à la première grille de manière que les première et deuxième grilles ne s'entrecroisent plus peuvent prendre d'autres formes. On peut notamment imaginer que les barreaux formant la deuxième grille sont courbés à 90° au niveau de leur extrémité.

## Revendications

1. Dispositif d'essorage (10) d'un système de nettoyage (60) pour balai (54), notamment pour balai à plat, le dispositif d'essorage (10) comprenant une première et une deuxième grilles (42, 50), la première grille (42) et la deuxième grille (50) comprenant chacune une suite de barreaux parallèles, la suite de barreaux de la deuxième grille (50) adaptée à s'entrecroiser avec la suite de barreaux de la première grille (42) formant les parois d'un logement d'essorage (51) du système de nettoyage (60) à l'intérieur du dispositif d'essorage (10), les première et deuxième grilles (42, 50) étant adaptées à être déplacée relativement l'une par rapport à l'autre pour déformer le logement (51), dans lequel une portion d'extrémité des barreaux de la deuxième grille (50) s'étend au-delà de la première grille (42), la portion d'extrémité des barreaux de la deuxième grille (50) formant des moyens d'arrêt pour maintenir la suite de barreaux de la deuxième grille (50) entrecroisée avec la suite de barreaux de la première grille (42).

2. Dispositif (10) selon la revendication 1, comprenant des moyens de maintien (18, 20) du dispositif d'essorage (10) sur un rebord d'un seau (52) pour disposer le dispositif d'essorage (10) au-dessus du seau (52).

3. Dispositif (10) selon la revendication 2, dans lequel les première et deuxième grilles (42, 50) sont formées au niveau d'une extrémité (40, 48) d'une première et d'une deuxième plaques (14, 16), respectivement, le dispositif d'essorage (10) comprenant un corps (12) solidaire des moyens de maintien (18, 20), les première et deuxième plaques (14, 16) étant adaptées à être fixer au corps (12), notamment au moyen de clips.

4. Dispositif (10) selon l'une des revendications précédentes en combinaison avec la revendication 3, dans lequel les première et deuxième plaques (18, 20) délimitent une ouverture de passage (34) évasée du système de nettoyage (60) vers le logement (51).

5. Dispositif (10) selon l'une quelconque des revendications précédentes, dans lequel les première et deuxième grilles (42, 50) sont agencées de sorte à former une section en U, la première grille (42) formant une première branche de la section en U, la deuxième grille (50) formant la deuxième branche et la base de la section en U.

6. Ensemble de nettoyage comprenant:
- un seau (52) comportant un rebord; et
- un dispositif d'essorage (10) selon l'une quelconque des revendications 1 à 5 adapté à être maintenu au-dessus du seau (52) par appui sur le rebord du seau (52).

7. Ensemble selon la revendication 6 comprenant en outre un balai (54), notamment un balai à plat.

8. Ensemble selon la revendication 7, dans lequel le balai (54) comprend :
- un manche de préhension (56) du balai (54) ;
- une platine de fixation (58) d'un système de nettoyage (60) pour balai (54), disposée à une extrémité du manche ;
- un système de nettoyage (60) pour balai (54) adapté à être fixé sur la platine de fixation (58).

9. Ensemble selon la revendication 8, dans lequel la platine de fixation (58) du balai (54) comporte au moins deux tétons (62) montés libre en rotation sur la platine de fixation (58), le système de nettoyage (60) comportant des oeillets de fixation adaptés à coopérer avec les tétons (62) de la platine (58) pour :
- permettre le passage des tétons (62) dans les oeillets dans une première position relative des tétons (62) par rapport aux oeillets, et pour
- empêcher le passage des tétons (62) dans les oeillets dans une deuxième position relative des tétons (62) par rapport aux oeillets.

10. Ensemble selon la revendication 8 ou 9, dans lequel la platine (58) du balai (54) comporte une première et une deuxième parties de platine articulées ensemble pour pouvoir être rabattues l'une contre l'autre, dans le prolongement du manche de préhension (56) du balai (54).

## Patentansprüche

1. Vorrichtung zum Auswringen (10) eines Reinigungssystems (60) für einen Wischer (54), insbesondere für einen Flachwischer, wobei die Auswringvorrichtung (10) ein erstes und ein zweites Gitter (42, 50) umfasst, wobei das erste Gitter (42) und das zweite Gitter (50) jedes eine Reihe von parallelen Stäben umfassen, wobei die Stäbereihe des zweiten Gitters (50) dazu geeignet ist, sich mit der Stäbereihe des ersten Gitters (42) zu verschränken, so dass die Wände einer Aufnahme (51) zum Auswringen des Reinigungssystems (60) im Inneren der Auswringvorrichtung (10) gebildet werden, wobei das erste und zweite Gitter (42, 50) dazu geeignet sind, relativ zueinander bewegt zu werden, um die Aufnahme (51) zu verformen, wobei sich ein Endabschnitt der Stäbe des zweiten Gitters (50) über das erste Gitter (42) hinaus erstreckt, wobei der Endabschnitt der Stäbe des zweiten Gitters (50) Arretiermittel bildet, um die Stäbereihe des zweiten Gitters (50) mit der Stäbereihe des ersten Gitters (42) verschränkt zu halten.

2. Vorrichtung (10) nach Anspruch 1, die Mittel zum Halten (18, 20) der Auswringvorrichtung (10) auf einem Rand eines Eimers (52) umfasst, um die Auswringvorrichtung (10) über dem Eimer (52) anzuordnen.

3. Vorrichtung (10) nach Anspruch 2, wobei das erste und zweite Gitter (42, 50) jeweils im Bereich eines Endes (40, 48) einer ersten und einer zweiten Platte (14, 16) gebildet sind, wobei die Auswringvorrichtung (10) einen Körper (12) umfasst, der fest mit den Haltemitteln (18, 20) verbunden ist, wobei die erste und zweite Platte (14, 16) dazu geeignet sind, insbesondere mittels Klammern am Körper (12) befestigt zu werden.

4. Vorrichtung (10) nach einem der vorstehenden Ansprüche in Kombination mit Anspruch 3, wobei die erste und zweite Platte (18, 20) eine aufgeweitete Öffnung (34) zum Einführen des Reinigungssystems (60) zur Aufnahme (51) begrenzen.

5. Vorrichtung (10) nach einem der vorstehenden Ansprüche, wobei das erste und zweite Gitter (42, 50) so eingerichtet sind, dass sie einen U-förmigen Querschnitt bilden, wobei das erste Gitter (42) einen ersten Schenkel des U-förmigen Querschnitts bildet, wobei das zweite Gitter (50) den zweiten Schenkel und die Basis des U-förmigen Querschnitts bildet.

6. Reinigungsset, umfassend:
- einen Eimer (52), der einen Rand umfasst; und
- eine Auswringvorrichtung (10) nach einem der Ansprüche 1 bis 5, die dazu geeignet ist, durch Auflage auf dem Rand des Eimers (52) über dem Eimer (52) gehalten zu werden.

7. Set nach Anspruch 6, das weiter einen Wischer (54), insbesondere einen Flachwischer umfasst.

8. Set nach Anspruch 7, wobei der Wischer (54) umfasst:
- einen Stiel (56) zum Greifen des Wischers (54);
- eine Platte (58) zum Befestigen eines Reinigungssystems (60) für Wischer (54), die an einem Ende des Stiels angeordnet ist;
- ein Reinigungssystem (60) für Wischer (54), das dazu geeignet ist, an der Befestigungsplatte (58) befestigt zu werden.

9. Set nach Anspruch 8, wobei die Befestigungsplatte (58) des Wischers (54) mindestens zwei Nasen (62) umfasst, die frei drehbar auf der Befestigungsplatte (58) montiert sind, wobei das Reinigungssystem (60) Befestigungsösen umfasst, die dazu geeignet sind, mit den Nasen (62) der Platte (58) zusammenzuwirken, um:
- in einer ersten relativen Stellung der Nasen (62) in Bezug auf die Ösen das Einführen der Nasen (62) in die Ösen zu ermöglichen, und um
- in einer zweiten relativen Stellung der Nasen (62) in Bezug auf die Ösen das Einführen der Nasen (62) in die Ösen zu verhindern.

10. Set nach Anspruch 8 oder 9, wobei die Platte (58) des Wischers (54) einen ersten und einen zweiten Plattenteil umfasst, die aneinander angelenkt sind, um in der Verlängerung des Griffstiels (56) des Wischers (54) zueinander umgeklappt werden zu können.

## Claims

1. Wringing device (10) of a cleaning system (60) for a mop (54), in particular for a flat mop, the wringing device (10) comprising a first and a second gratings (42, 50), the first grating (42) and the second grating (50) each comprising a sequence of parallel bars, the sequence of parallel bars of the second grating (50) being suitable for intertwining with the sequence of bars of the first grating (42) forming the walls of a wringing recess (51) of the cleaning system (60) inside the wringing device (10), the first and second gratings (42, 50) being suitable for moving relative to one another in order to deform the recess (51), wherein an end portion of the bars of the second grating (50) extends beyond the first grating (42), the end portion of the bars of the second grating (50) forming stop means for keeping the sequence of bars of the second grating (50) intertwined with the sequence of bars of the first grating (42).

2. Device (10) according to claim 1, comprising retaining means (18, 20) for holding the wringing device (10) on an edge of a bucket (52) in order to arrange the wringing device (10) over the bucket (52).

3. Device (10) according to claim 2, wherein the first and second gratings (42, 50) are formed at one end (40, 48) of a first and a second plates (14, 16) respectively, the wringing device (10) comprising a body (12) that is rigidly connected to the retaining means (18, 20), the first and second plates (14, 16) being suitable for being fastened to the body (12), in particular by means of clips.

4. Device (10) according to one of the previous claims, taken in combination with claim 3, wherein the first and second plates (18, 20) delimit a flared passage opening (34) of the cleaning system (60) towards the recess (51).

5. Device (10) according to any of the previous claims, wherein the first and second gratings (42, 50) are arranged such that they form a U-shaped section, the first grating (42) forming a first branch of the U-shaped section, the second grating (50) forming the second branch and the base of the U-shaped section.

6. Cleaning assembly comprising:
- a bucket (52) comprising an edge; and
- a wringing device (10) according to any of claims 1 to 5, suitable for being held above the bucket (52) by bearing against the edge of the bucket (52).

7. Assembly according to claim 6, further comprising a mop (54), in particular a flat mop.

8. Assembly according to claim 7, wherein the mop (54) comprises:
- a grasping handle (56) of the mop (54);
- a fastening plate (58) for fastening a cleaning system (60) for a mop (54), arranged at one end of the handle;
- a cleaning system (60) for a mop (54) suitable for being fastened to the fastening plate (58).

9. Assembly according to claim 8, wherein the fastening plate (58) of the mop (54) comprises at least two lugs (62) mounted such that they can rotate freely on the fastening plate (58), the cleaning system (60) comprising eyelet fasteners suitable for engaging with the lugs (62) of the plate (58) in order to:
- allow for the passage of the lugs (62) in the eyelets in a first relative position of the lugs (62) relative to the eyelets, and to
- prevent the passage of the lugs (62) in the eyelets in a second relative position of the lugs (62) relative to the eyelets.

10. Assembly according to either claim 8 or claim 9, wherein the plate (58) of the mop (54) comprises a first and a second plate parts articulated together in order to be able to be folded back against one another, in the continuation of the grasping handle (56) of the mop (54).
